# FASCICULE DE BREVET EUROPEEN

(11) **EP 2 877 648 B1**
(45) Date de publication et mention de la délivrance du brevet: **26.10.2022**
(21) Numéro de dépôt: 13758909.9
(22) Date de dépôt: 25.07.2013
(51) Int. Cl.: E04F 13/18, B27N 3/00, B27M 3/00, E04B 9/04

(54) **PANNEAU AMOVIBLE RÉHABILITABLE ET PROCÉDÉ DE RÉALISATION D'UN TEL PANNEAU**
ABNEHMBARE RENOVIERBARE PLATTE UND VERFAHREN ZUR HERSTELLUNG SOLCH EINER PLATTE
REMOVABLE PANEL THAT CAN BE RENOVATED AND METHOD FOR CREATING SUCH A PANEL

(30) Priorité: 25.07.2012 FR 1257216
(43) Date de publication de la demande: 03.06.2015
(73) Titulaire: Normalu (SAS), 68680 Kembs (FR)
(72) Inventeur: SCHERRER, Jean-Marc, 68400 Riedisheim (FR)
(74) Mandataire: IP Trust
(86) Numéro de dépôt international: PCT/FR2013/051790
(87) Numéro de publication internationale: WO 2014/016520

(56) Documents cités:
- GB-A- 891 914
- US-A- 2 113 068
- US-A- 3 020 183
- US-A- 5 009 043
- US-A1- 2009 317 620

## Description

### DOMAINE TECHNIQUE DE L'INVENTION

L'invention concerne le domaine des fausses-parois, et en particulier celui des panneaux pour fausse paroi.

L'invention concerne plus particulièrement un panneau amovible réhabilitable et un procédé de réalisation d'un tel panneau.

L'invention se rapporte notamment, mais non exclusivement, aux panneaux amovibles pour faux plafonds suspendus.

### ETAT DE LA TECHNIQUE

Il est connu d'utiliser les fausses parois pour cacher dans un local certains des équipements inesthétiques tels que des câbles électriques, des tuyauteries, etc. Dans le cas des faux plafonds suspendus, de telles parois permettent également de diminuer la hauteur sous plafond.

De manière classique, les faux plafonds suspendus comportent soit des panneaux amovibles suspendus à un quadrillage de profilés avantageusement en alliage léger, soit une nappe souple, généralement opaque, déformée par tension afin que ses bords, pourvus de moyens d'accrochage, puissent venir se fixer à des lisses d'accrochage fixées par exemple sur les murs du local.

S'agissant des panneaux amovibles, il est répandu, dans un souci d'esthétique, de revêtir leur face visible depuis le local soit de peinture soit de tout autre revêtement décoratif. Or, avec le temps, de tels panneaux se dégradent, perdant notamment leur aspect esthétique d'origine. Pour remédier à ce problème, il est d'usage de retirer les panneaux dégradés aux fins soit de les rénover, soit de les remplacer par de nouveaux panneaux.

Or, ces pratiques ne s'avèrent pas satisfaisantes. En effet, la première pratique qui consiste à rénover les panneaux conduit, suivant le niveau de dégradation du panneau, à des interventions souvent longues tant dans la gestion du transport que dans le traitement du panneau lui-même. La deuxième pratique qui consiste à acheter de nouveaux panneaux présente l'inconvénient d'être onéreuse et dépendante des stocks et délais de livraison. US3020183A divulgue un procédé de réalisation selon le préambule de la revendication 1, et un panneau amovible obtenu suivant ce procédé.

L'invention vise à remédier à ces problèmes en proposant un procédé de réalisation d'un panneau amovible pour fausse paroi pouvant être réhabilité de manière simple, rapide et peu couteuse.

### OBJET DE L'INVENTION

A cet effet, et selon un premier aspect, l'invention propose un procédé de réalisation d'un panneau amovible réhabilitable pour une fausse paroi selon la revendication 1

Le procédé selon l'invention permet ainsi de réaliser un panneau réhabilitable suivant deux niveaux de réhabilitation.

Tout d'abord, le recouvrement du corps de panneau sur ses deux faces permet, lorsque le revêtement de la face visible depuis le local est dégradé, une réhabilitation du panneau en question par simple retournement et repositionnement dudit panneau au niveau de la fausse paroi. Ce repositionnement caractérise le premier niveau de réhabilitation.

Ensuite, suivant l'état de l'ensemble du revêtement de protection du corps de panneau, il peut être choisi de remplacer le revêtement. Il suffit alors, par glissement de l'enveloppe souple le long dudit corps, de retirer le corps de panneau, puis de procéder à l'opération inverse avec une enveloppe nouvelle.

Par « surface prédéterminée », on entend des dimensions de l'enveloppe telles qu'elles permettent l'insertion du corps de panneau à l'intérieur de l'enveloppe tout en assurant une certaine tension de l'enveloppe une fois celle-ci en place sur ledit corps de panneau.

Quel que soit le niveau de réhabilitation appliqué, la réhabilitation d'un panneau réalisé selon le procédé de l'invention est de mise en œuvre simple et aisée et n'exige aucun équipement spécifique pour le recouvrement du corps de panneau.

Avantageusement, le procédé selon l'invention comprend en outre les étapes consistant à placer le corps de panneau à l'intérieur de l'enveloppe tubulaire, l'un des profilés d'habillage faisant face à l'ouverture d'entrée de l'enveloppe, fermer l'ouverture d'entrée de l'enveloppe au niveau du profilé d'habillage après mise sous tension de l'enveloppe entre les deux profilés d'habillage, et découper, le cas échéant, l'excédent de l'enveloppe s'étendant au delà du profilé d'habillage.

Avantageusement, l'étape de fermeture de l'ouverture d'entrée de l'enveloppe consiste à appliquer une première couche d'adhésif sur tout ou partie du profilé d'habillage faisant face à l'ouverture d'entrée, rabattre l'un des volets de l'enveloppe sur le profilé d'habillage pourvu de la première couche d'adhésif après mise sous tension de la partie de l'enveloppe s'étendant entre les deux profilés d'habillage, appliquer une deuxième couche d'adhésif sur tout ou partie du profilé d'habillage faisant face à l'ouverture d'entrée, rabattre l'autre volet de l'enveloppe sur ledit profilé d'habillage pourvu de la deuxième couche d'adhésif après mise sous tension de la partie de l'enveloppe s'étendant entre les deux profilés d'habillage, et découper, le cas échéant, la partie excédentaire de l'enveloppe.

Il peut être également prévu, selon d'autres variantes de réalisation, de refermer l'ouverture d'entrée de l'enveloppe par soudure ou par couture.

Par volet de l'enveloppe, on entend les parties de l'enveloppe s'étendant au dessus et au dessous respectivement de la face supérieure et inférieure du corps de panneau.

Avantageusement, préalablement à l'étape de solidarisation du deuxième volet, la partie excédentaire du premier volet est découpée. Cela évite ainsi toute épaisseur de l'enveloppe sur le corps de panneau et facilite la pose du deuxième volet de l'enveloppe.

Selon un mode de réalisation avantageux, l'enveloppe tubulaire est réalisée à partir d'une bande de toile souple repliée par rapport à une ligne de pliure pour former deux volets superposés l'un par rapport à l'autre, les bords de chaque volet adjacents à la ligne de pliure et disposés en vis-à-vis étant solidarisés l'un à l'autre.

Selon un autre mode de réalisation, l'enveloppe tubulaire est réalisée à partir de deux feuilles de toile souple distinctes, disposées superposées l'une par rapport à l'autre, deux des bords opposés d'une feuille étant solidarisés avec les bords disposés en vis-à-vis de l'autre feuille. Il peut être prévu également de solidariser un troisième bord de l'une des feuilles avec le bord latéral de l'autre feuille disposé en vis-à-vis, de sorte que l'enveloppe forme un sac de réception du corps de panneau.

Avantageusement, les bords de l'enveloppe sont assemblés par collage, soudage ou couture.

L'invention concerne également un revêtement de protection pour panneau amovible réhabilitable pour fausse paroi, caractérisé en ce qu'il est formé par une enveloppe tubulaire réalisée en un matériau souple, ladite enveloppe présentant une surface prédéterminée supérieure à la superficie du corps de panneau à recouvrir en totalité.

Avantageusement, l'enveloppe tubulaire présente deux extrémités, l'une étant fermée, l'autre étant ouverte pour permettre le passage du panneau.

Avantageusement, l'enveloppe tubulaire est extensible. Il peut être également prévu une enveloppe formée d'un tissu non extensible.

L'invention concerne également un panneau amovible réhabilitable pour fausse paroi recouvert d'un revêtement de protection tel que décrit précédemment.

### BREVE DESCRIPTION DES FIGURES

D'autres objets et avantages de l'invention apparaîtront au cours de la description qui suit, faite en référence aux dessins annexés, dans lesquels :
- la figure 1 représente une vue en coupe d'un panneau amovible selon l'invention ;
- les figures 2A à 2G représente une illustration schématique des étapes de réalisation du panneau amovible de la figure 1.

### DESCRIPTION DETAILLEE DES FIGURES

En relation avec la figure 1, il est décrit un panneau amovible 1 destiné à être suspendu à un quadrillage de profilés constituant l'armature d'un faux-plafond.

Le panneau amovible 1, de forme sensiblement parallélépipédique, comporte un corps de panneau 2 pourvu d'un revêtement de protection 4.

Le corps de panneau 2 comporte une face inférieure 20 et une face supérieure 21 située du côté opposée de la face inférieure 20, lesdites faces étant délimitées par un bord périphérique 22 formé de quatre chants 220.

Selon l'invention, le corps de panneau 2 comporte des profilés d'habillage 3 disposés le long du bord périphérique 22.

Chaque profilé présente une section transversale en forme générale en U. Lorsque le profilé d'habillage est fixé sur le corps de panneau 2, l'âme 30 du U est en contact avec le chant 220 du bord périphérique 22 tandis que les branches 31, 32 du U s'étendant depuis les extrémités de l'âme 30 sont en contact avec les faces inférieure et supérieure 20, 21 du corps de panneau 2.

Chaque profilé d'habillage 3 peut être fixé sur le corps de panneau 2 par tous moyens et techniques appropriés connus de l'homme du métier. Ainsi, chaque profilé d'habillage 3 pourra par exemple être monté en force, collé, cloué ou encore vissé sur le panneau amovible.

Dans le mode réalisation décrit, le corps de panneau 2 est pourvu de quatre profilés d'habillage 3, chaque profilé étant monté sur un chant 220 du bord périphérique 20 pour former un cadre fermé fixé le long de la totalité du bord périphérique. Il est bien entendu évident que l'invention ne se limite pas à une telle configuration et qu'il peut être prévu un panneau amovible sans profilé d'habillage ou bien seulement deux profilés d'habillage 3 situés le long de deux chants opposés du bord périphérique.

Le revêtement de protection 4 selon l'invention est formé par une enveloppe tubulaire 40 de matériau souple présentant une surface prédéterminée supérieure à la superficie du corps du panneau 20 à recouvrir en totalité. L'enveloppe 40 forme ainsi le revêtement de protection pour chacune des faces 20 21 du corps de panneau 2.

Avantageusement, l'enveloppe 40 est extensible et est réalisée de préférence à partir de feuille en matériau polymère tel que le polychlorure de vinyle. Le matériau de l'enveloppe pourra être également choisi en fonction des propriétés spécifiques souhaitées pour le faux plafond auquel le panneau amovible 1 est destiné, comme par exemple la résistance au feu, l'étanchéité à l'air, aux poussières et à l'humidité, la facilité d'entretien les performances acoustiques, etc.

Du fait de la présence du cadre formé par les profilés d'habillage 3 et des dimensions du revêtement de protection 4, l'enveloppe 40, lorsqu'elle est placée sur le corps de panneau 2, n'est pas en contact direct avec les faces inférieure 20 et supérieur 21 du corps de panneau 2, de sorte que les aspérités et autres défauts de relief des faces 20, 21 de ce dernier ne sont pas visibles. On comprend bien en effet que si l'enveloppe 40 était posée directement sur le corps du panneau 20, les aspérités apparaîtraient toujours après la mise en place de l'enveloppe, cette dernière épousant les formes et donc tout relief présent sur la surface du corps du panneau 20.

Comme on le verra plus loin, l'enveloppe 40 est fixée avantageusement sur le corps de panneau 2, et plus particulièrement sur les profilés d'habillage 3 au moyen d'adhésifs.

Les étapes de réalisation du panneau amovible selon l'invention vont être à présent décrites. Elles sont illustrées sur les figures 2A à 2G.

Préalablement, il convient de préparer le corps de panneau 2 en l'équipant de profilés d'habillage 3 (figure 2A). Ainsi, le long d'au moins deux chants 220 du bord périphérique 22 est placé un profilé d'habillage 3. Dans l'exemple illustré, le bord périphérique 22 est pourvu de quatre profilés disposés sur l'ensemble du bord périphérique 22 pour former un cadre. L'avantage de prévoir un cadre sur l'ensemble du bord périphérique est de faciliter, comme on le comprendra plus loin, non seulement le glissement de l'enveloppe 40 sur le corps de panneau 2 (fonction des profilés dits latéraux), d'assurer la tension de l'enveloppe 40 entre les profilés dits avant et arrière et de faciliter la fixation de l'enveloppe 40 sur le corps de panneau 2. Il pourra être également envisagé d'équiper le corps de panneau 2 avec deux profilés d'habillage 3 seulement (profilés latéraux ou avant/arrière).

On entend par « profilés d'habillage dits latéraux », les profilés s'étendant parallèlement à la direction d'insertion du corps de panneau 2 dans l'enveloppe 40 et par « profilés d'habillage dits avant et arrière », les profilés s'étendant perpendiculairement à la direction d'insertion du corps de panneau dans l'enveloppe 40, le profilé d'habillage avant correspondant au profilé situé au niveau de l'ouverture de passage ménagée dans l'enveloppe 40, tandis que le profilé d'habillage arrière correspondant au profilé opposé au profilé d'habillage avant.

Une fois les profilés d'habillage fixés sur le corps de panneau 2, ce dernier est inséré dans l'enveloppe tubulaire souple 40 laquelle présente une ouverture d'entrée 41 prévue à cet effet (figure 2B). Comme on l'a vu précédemment, l'enveloppe tubulaire 40 présente une surface prédéterminée supérieure à la superficie du corps de panneau 20 à recouvrir en totalité. Une telle surface devra être déterminée pour permettre l'insertion du corps de panneau 2 à l'intérieur de l'enveloppe 40 tout en assurant, une fois positionnée autour du corps de panneau 2, une tension suffisante sur le corps de panneau 2.

Une fois le corps de panneau 2 inséré dans l'enveloppe 40, une première couche d'adhésif 5 est appliquée sur tout ou partie de l'âme 30 du profilé d'habillage 3 faisant face à l'ouverture d'entrée 41 (profilé d'habillage avant) (figure 2C). L'adhésif est appliqué sous forme de bandes ou de points de colle. La couche d'adhésif 5 peut être également réalisée à partir d'une bande adhésive double face. Dans ce cas, l'application d'une telle bande pourra être effectuée sur le corps de panneau 2, avant son insertion dans l'enveloppe 40.

L'un des volets 42 de l'enveloppe 40 est ensuite rabattu sur l'âme 30 du profilé d'habillage 3 avant pour y être fixé. Lors de cette opération, il sera pris soin de tirer sur le volet 42, avant sa fixation sur le profilé 3 encollé, afin de mettre sous tension la partie 420 de l'enveloppe 40 s'étendant entre les deux profilés d'habillage 3 avant et arrière.

La partie du volet excédentaire 422, c'est-à-dire la partie non collée s'étendant au delà du panneau (partie également appelée partie libre) est ensuite découpée (opération de découpe illustrée sur la figure 2D par la ligne en pointillée).

Une deuxième couche d'adhésif 6 est ensuite à nouveau appliquée sur l'âme 30 du profilé d'habillage 3 sur laquelle est fixé le premier volet 42 de l'enveloppe 40 (figure 2E). Comme précédemment, l'adhésif est appliqué sous forme de bandes ou de point de colle. La couche d'adhésif 6 peut être également réalisée à partir d'une bande adhésive double face. Dans ce cas, l'application d'une telle bande pourra être effectuée sur le corps de panneau 2, avant son insertion dans l'enveloppe 40.

Le deuxième volet 44 est ensuite rabattu, comme le premier volet 42, sur l'âme 30 du profilé encollée, pour y être fixé (figure 2F). Comme précédemment, il sera pris soin de tirer sur le volet 44 avant sa fixation sur le profilé encollé afin de mettre sous tension la partie 440 de l'enveloppe 40 s'étendant entre les deux profilés d'habillage 3 avant et arrière. La partie du volet excédentaire 442 est ensuite découpée (opération de découpe illustrée sur la figure 2D par la ligne de pointillés). Le panneau amovible 1 selon l'invention est alors obtenu (figure 2G).

Dans l'exemple qui vient d'être décrit, l'enveloppe 40 est collée directement sur l'un des profilés d'habillage 3. Selon une variante de réalisation, il peut être prévu que les volets 42, 44 de l'enveloppe soient solidarisés directement entre eux. De même, il est évident que l'invention ne se limite pas aux moyens de fixation précédemment décrits, étant entendu que tout autre moyen et technique appropriés connus de l'homme du métier peuvent être mis en œuvre pour fixer l'enveloppe 40 sur le corps de panneau 2 sans sortir du cadre de l'invention.

S'agissant de la réalisation de l'enveloppe tubulaire 40, cette dernière est avantageusement réalisée à partir d'une bande de matériau souple, de préférence une toile, repliée pour former deux volets superposés l'un par rapport à l'autre, les bords de chaque volet adjacents à la ligne de pliure et disposés en vis-à-vis étant solidarisés l'un à l'autre.

Selon une variante de réalisation, il peut être prévu de réaliser l'enveloppe tubulaire 40 à partir de deux feuilles de matériau souple distinctes, de préférence deux feuille de toile, disposées superposées l'une par rapport à l'autre, deux des bords opposés d'une feuille étant solidarisés avec les bords disposés en vis-à-vis de l'autre feuille. Préférentiellement, un troisième bord de l'une des feuilles est solidarisé avec le bord latéral disposé en vis-à-vis de l'autre feuille. L'enveloppe ainsi formée constitue un sac, une telle configuration ayant pour avantage de permettre de recouvrir rapidement et facilement le corps de panneau 2 dans sa totalité d'un revêtement de protection.

Avantageusement, l'enveloppe est réalisée en une matière extansible. Cela permet ainsi de faciliter l'insertion du corps de panneau 2 dans l'enveloppe 40 tout en offrant une toile tendue autour du corps de panneau 2 une fois l'enveloppe 40 en place.

L'invention est décrite dans ce qui précède à titre d'exemple. Il est entendu que l'homme du métier est à même de réaliser différentes variantes de réalisation de l'invention sans pour autant sortir du cadre des revendications.

## Revendications

1. Procédé de réalisation d'un panneau amovible (1) réhabilitable pour une fausse paroi, le panneau comprenant un corps de panneau (2) présentant une face inférieure (20) et une face supérieure (21) délimitées par un bord périphérique (22), le procédé comprenant une étape consistant à recouvrir simultanément les deux faces (20, 21) du corps de panneau (2) d'un revêtement de protection (4) en insérant le corps de panneau (2) dans une enveloppe tubulaire (40) dont l'une au moins des extrémités délimite une ouverture d'entrée, l'enveloppe tubulaire, réalisée dans un matériau souple et ayant une surface prédéterminée supérieure à la superficie du corps de panneau (2) à recouvrir en totalité, formant le revêtement de protection (4) de chacune des faces (20, 22) du corps de panneau (2), ledit procédé étant **caractérisé en ce que** le corps de panneau (2) est préalablement équipé d'au moins deux profilés d'habillage (3) placés respectivement le long de deux zones opposées du bord périphérique (22) dudit corps.

2. Procédé de réalisation d'un panneau amovible (1) selon la revendication 1, **caractérisé en ce qu'**il comprend en outre les étapes consistant à :
- placer le corps de panneau (2) à l'intérieur de l'enveloppe tubulaire (40), l'un des profilés d'habillage (3) faisant face à l'ouverture d'entrée (41) de l'enveloppe (40),
- fermer l'ouverture d'entrée (41) de l'enveloppe (40) au niveau dudit profilé d'habillage (3) après mise sous tension de l'enveloppe entre les deux profilés d'habillage, et
- découper, le cas échéant, l'excédent de l'enveloppe (40) s'étendant au delà du profilé d'habillage (3).

3. Procédé de réalisation d'un panneau amovible (1) selon la revendication 2, caractérisé en que l'étape de fermeture de l'ouverture d'entrée (41) de l'enveloppe (40) consiste à :
- appliquer une première couche d'adhésif (5) sur tout ou partie du profilé d'habillage (3) faisant face à l'ouverture d'entrée (41),
- rabattre l'un des volets (42) de l'enveloppe (40) sur le profilé d'habillage (3) pourvu de la première couche d'adhésif (5) après mise sous tension de la partie de l'enveloppe s'étendant entre les deux profilés d'habillage,
- appliquer une deuxième couche d'adhésif (6) sur tout ou partie du profilé d'habillage (3) faisant face à l'ouverture d'entrée (41),
- rabattre l'autre volet (44) de l'enveloppe (40) sur ledit profilé d'habillage (3) pourvu de la deuxième couche d'adhésif (6) après mise sous tension de la partie de l'enveloppe s'étendant entre les deux profilés d'habillage, et
- découper, le cas échéant, la partie excédentaire (422, 442) de l'enveloppe (40).

4. Procédé de réalisation d'un panneau amovible (1) selon la revendication 3, **caractérisé en ce que**, préalablement à l'étape de solidarisation du deuxième volet (44), la partie excédentaire (421) du premier volet (42) est découpée.

5. Procédé de réalisation d'un panneau amovible (1) selon l'une quelconque des revendications 1 à 4, **caractérisé en ce que** l'enveloppe tubulaire (40) est réalisée à partir d'une bande de toile souple repliée par rapport à une ligne de pliure pour former deux volets superposés l'un par rapport à l'autre, les bords de chaque volet adjacents à la ligne de pliure et disposés en vis-à-vis étant solidarisés l'un à l'autre.

6. Procédé de réalisation d'un panneau amovible (1) selon l'une quelconque des revendications 1 à 4, **caractérisé en ce que** l'enveloppe tubulaire (40) est réalisée à partir de deux feuilles de toile souple distinctes, disposées superposées l'une par rapport à l'autre, deux des bords opposés d'une feuille étant solidarisés avec les bords disposés en vis-à-vis de l'autre feuille.

7. Procédé de réalisation d'un panneau amovible (1) selon la revendication 6, **caractérisé en ce qu'**un troisième bord de l'une des feuilles est solidarisé avec le bord latéral disposé en vis-à-vis de l'autre feuille, l'enveloppe (40) formant un sac pour recevoir le corps de panneau.

8. Panneau amovible (1) réhabilitable pour fausse paroi obtenu suivant le procédé de réalisation selon l'un quelconque des revendications précédentes..

9. Panneau amovible (1) selon la revendication 8, **caractérisé en ce que** l'enveloppe tubulaire (40) est extensible.

## Patentansprüche

1. Verfahren zum Herstellen einer renovierbaren abnehmbaren Platte (1) für eine Blindwand, die Platte umfassend einen Plattenkörper (2), der eine Unterseite (20) und eine Oberseite (21) aufweist, die durch eine Umfangskante (22) begrenzt werden, das Verfahren umfassend einen Schritt, der darin besteht, die zwei Seiten (20, 21) des Plattenkörpers (2) gleichzeitig mit einem Schutzbezug (4) zu bedecken, indem der Plattenkörper (2) in eine schlauchförmige Hülle (40) eingefügt wird, deren mindestens eines der Enden eine Einführöffnung begrenzt, wobei die schlauchförmige Hülle, die aus einem flexiblen Material hergestellt ist und eine vorbestimmte Oberfläche besitzt, die größer als die Fläche des vollständig zu bedeckenden Plattenkörpers (2) ist, den Schutzbezug (4) jeder der Seiten (20, 22) des Plattenkörpers (2) ausbildet, wobei das Verfahren **dadurch gekennzeichnet ist, dass** der Plattenkörper (2) zuvor mit mindestens zwei Verkleidungsprofilen (3) ausgerüstet wird, die jeweils entlang von zwei entgegengesetzten Bereichen der Umfangskante (22) des Körpers platziert sind.

2. Verfahren zum Herstellen einer abnehmbaren Platte (1) nach Anspruch 1, **dadurch gekennzeichnet, dass** es ferner die Schritte, bestehend aus:
- Platzieren des Plattenkörpers (2) im Inneren der schlauchförmigen Hülle (40), wobei eines der Verkleidungsprofile (3) der Einführöffnung (41) der Hülle (40) zugewandt ist,
- Verschließen der Einführöffnung (41) der Hülle (40) auf Höhe des Verkleidungsprofils (3) nach einem Spannen der Hülle zwischen den zwei Verkleidungsprofilen, und
- gegebenenfalls Abschneiden des sich über das Verkleidungsprofil (3) hinaus erstreckenden Überschusses der Hülle (40).

3. Verfahren zum Herstellen einer abnehmbaren Platte (1) nach Anspruch 2, **dadurch gekennzeichnet, dass** der Schritt des Verschließens der Einführöffnung (41) der Hülle (40) besteht aus:
- Aufbringen einer ersten Klebstoffschicht (5) auf das gesamte oder einen Teil des Verkleidungsprofils (3), das der Einführöffnung (41) zugewandt ist,
- Umschlagen einer der Klappen (42) der Hülle (40) auf das mit der ersten Klebstoffschicht (5) versehene Verkleidungsprofil (3) nach dem Spannen des sich zwischen den zwei Verkleidungsprofilen erstreckenden Teils der Hülle,
- Aufbringen einer zweiten Klebstoffschicht (6) auf das gesamte oder einen Teil des Verkleidungsprofils (3), das der Einführöffnung (41) zugewandt ist,
- Umschlagen der anderen Klappe (44) der Hülle (40) auf das mit der zweiten Klebstoffschicht (6) versehene Verkleidungsprofil (3) nach dem Spannen des sich zwischen den zwei Verkleidungsprofilen erstreckenden Teils der Hülle, und
- gegebenenfalls Abschneiden des überschüssigen Teils (422, 442) der Hülle (40).

4. Verfahren zum Herstellen einer abnehmbaren Platte (1) nach Anspruch 3, **dadurch gekennzeichnet, dass** vor dem Schritt des Fixierens der zweiten Klappe (44) der überschüssige Teil (421) der ersten Klappe (42) abgeschnitten wird.

5. Verfahren zum Herstellen einer abnehmbaren Platte (1) nach einem der Ansprüche 1 bis 4, **dadurch gekennzeichnet, dass** die schlauchförmige Hülle (40) aus einem Streifen aus flexiblem Gewebe hergestellt ist, der bezogen auf eine Faltlinie zum Ausbilden von zwei relativ zueinander überlagerten Klappen noch einmal gefaltet ist, wobei die an die Faltlinie angrenzenden und gegenüberliegend angeordneten Kanten jeder Klappe aneinander fixiert werden.

6. Verfahren zum Herstellen einer abnehmbaren Platte (1) nach einem der Ansprüche 1 bis 4, **dadurch gekennzeichnet, dass** die schlauchförmige Hülle (40) aus zwei getrennten Bahnen aus flexiblem Gewebe hergestellt ist, die relativ zueinander überlagert sind, wobei zwei einander entgegengesetzte Kanten einer Bahn mit den gegenüberliegend angeordneten Kanten der anderen Bahn fixiert werden.

7. Verfahren zum Herstellen einer abnehmbaren Platte (1) nach Anspruch 6, **dadurch gekennzeichnet, dass** eine dritte Kante einer der Bahnen mit der gegenüberliegend angeordneten Seitenkante der anderen Bahn fixiert wird, wobei die Hülle (40) eine Tasche zum Aufnehmen des Plattenkörpers ausbildet.

8. Renovierbare abnehmbare Platte (1) für die Blindwand, die gemäß dem Herstellungsverfahren nach einem der vorstehenden Ansprüche erhalten wird.

9. Abnehmbare Platte (1) nach Anspruch 8, **dadurch gekennzeichnet, dass** die schlauchförmige Hülle (40) dehnbar ist.

## Claims

1. Method for producing a restorable removable panel (1) for a false wall, the panel comprising a panel body (2) having a lower face (20) and an upper face (21) which are delimited by a peripheral edge (22), the method comprising a step consisting of simultaneously covering the two faces (20, 21) of the panel body (2) with a protective covering (4) by inserting the panel body (2) into a tubular casing (40), at least one of the ends of which delimits an entry opening, the tubular casing which is made of a flexible material and has a predetermined surface area greater than the surface area of the panel body (2) to be completely covered forming the protective covering (4) of each of the faces (20, 22) of the panel body (2), said method being **characterized in that** the panel body (2) is fitted beforehand with at least two trim profiles (3) placed respectively along two opposing regions of the peripheral edge (22) of said body.

2. Method for producing a removable panel (1) according to claim 1, **characterized in that** it also comprises the steps consisting of:
- placing the panel body (2) inside the tubular casing (40), one of the trim profiles (3) facing the entry opening (41) of the casing (40),
- closing the entry opening (41) of the casing (40) at said trim profile (3) after having placed the casing between the two trim profiles under tension, and
- cutting off, if necessary, the excess of the casing (40) that extends beyond the trim profile (3).

3. Method for producing a removable panel (1) according to claim 2, **characterized in that** the step of closing the entry opening (41) of the casing (40) consists of:
- applying a first layer of adhesive (5) onto all or part of the trim profile (3) facing the entry opening (41),
- turning down one of the flaps (42) of the casing (40) over the trim profile (3) provided with the first layer of adhesive (5) after having placed the part of the casing extending between the two trim profiles under tension,
- applying a second layer of adhesive (6) onto all or part of the trim profile (3) facing the entry opening (41),
- turning down the other flap (44) of the casing (40) over said trim profile (3) provided with the second layer of adhesive (6) after having placed the part of the casing extending between the two trim profiles under tension, and
- cutting off, if necessary, the excess part (422, 442) of the casing (40).

4. Method for producing a removable panel (1) according to claim 3, **characterized in that**, prior to the step of securing the second flap (44), the excess part (421) of the first flap (42) is cut off.

5. Method for producing a removable panel (1) according to any one of claims 1 to 4, **characterized in that** the tubular casing (40) is made from a strip of flexible fabric folded over a fold line to form two flaps placed one on top of the other, the edges of each flap that are adjacent to the fold line and arranged opposite one another being secured to one another.

6. Method for producing a removable panel (1) according to any one of claims 1 to 4, **characterized in that** the tubular casing (40) is made from two separate sheets of flexible fabric which are arranged so as to be placed one on top of the other, two of the opposing edges of a sheet being secured to the edges of the other sheet that are arranged opposite.

7. Method for producing a removable panel (1) according to claim 6, **characterized in that** a third edge of one of the sheets is secured to the lateral edge of the other sheet that is arranged opposite, the casing (40) forming a bag for receiving the panel body.

8. Restorable removable panel (1) for a false wall, obtained according to the method of production according to any one of the preceding claims.

9. Removable panel (1) according to claim 8, **characterized in that** the tubular casing (40) is extendable.
